# EUROPÄISCHE PATENTSCHRIFT

(11) **EP 1 147 297 B1**
(45) Veröffentlichungstag und Bekanntmachung des Hinweises auf die Patenterteilung: **20.11.2002**
(21) Anmeldenummer: 99962241.8
(22) Anmeldetag: 08.12.1999
(51) Int. Cl.: F01P 3/02, F01P 7/14

(54) **BRENNKRAFTMASCHINE MIT FLÜSSIGKEITSGEKÜHLTEN ZYLINDERN**
INTERNAL COMBUSTION ENGINE WITH LIQUID-COOLED CYLINDERS
MOTEUR A COMBUSTION INTERNE A CYLINDRES REFROIDIS PAR LIQUIDE

(30) Priorität: 21.01.1999 DE 19902286
(43) Veröffentlichungstag der Anmeldung: 24.10.2001
(73) Patentinhaber: Volkswagen Aktiengesellschaft, 38436 Wolfsburg (DE)
(72) Erfinder: SCHAAF, Klaus, D-38116 Braunschweig (DE)
(86) Internationale Anmeldenummer: EP9909632
(87) Internationale Veröffentlichungsnummer: WO00043649

(56) Entgegenhaltungen:
- EP-A- 0 834 648
- DE-A- 3 512 104

## Beschreibung

Die Erfindung betrifft eine Brennkraftmaschine mit flüssigkeitsgekühlten Zylindern gemäß Oberbegriff des Anspruchs 1.

Es ist allgemein bekannt, die hintereinander angeordneten Zylinder eines Reihenmotors in der Weise zu kühlen, daß die Zylinderrohre der einzelnen Zylinder von einer Kühlflüssigkeit umströmt werden. Zu diesem Zweck sind die Zylinderrohre von ringförmigen, ineinander übergehenden Kühlräumen umgeben. Die Kühlflüssigkeit strömt bezogen auf die Längsachse der Zylinderanordnung linksseitig und rechtsseitig an den Zylinderrohren entlang. Eine derartige Brennkraftmaschine ist aus der DE 35 12 104 A1 bekannt, bei der die Kühlräume der aufeinanderfolgenden Zylinder wechselseitig seitlich versetzt angeordnet sind, um dadurch einen meanderförmigen Verlauf der Strömungsanteile zu erhalten.

Um eine an allen Zylindern gleichmäßigere Kühlung bei einer als Reihenmotor ausgebildeten Brennkraftmaschine zu erhalten, ist in der DE 24 17 925 C2 vorgesehen, daß zwischen zwei über die gesamte Länge der Brennkraftmaschine sich erstreckenden Kühlkammern geradlinige Verbindungskanäle angeordnet sind.

Die aus den beiden Druckschriften genannten Maßnahmen zur besseren Kühlmittelverteilung in den Kühlräumen erfordert einen hohen konstruktiven Aufwand und es läßt sich im Betrieb der Brennkraftmaschine kein Einfluß auf eine ungünstige Strömungsverteilung in den Kühlräumen nehmen.

Der Erfindung liegt die Aufgabe zugrunde, eine Brennkraftmaschine mit wenigstens zwei in einem Zylinderblock hintereinander angeordneten flüssigkeitsgekühlten Zylindern zu schaffen, bei der eine möglichst gleichmäßige Kühlung der einzelnen Zylinder erreicht wird.

Die Lösung dieser Aufgabe erhält man durch die im Anspruch 1 angegebenen Merkmale. Durch Messung einer von der Fließgeschwindigkeit der Kühlflüssigkeit abhängigen Größe kann festgestellt werden, in welchen Bereichen der Kühlräume zu hohe oder zu niedrige Fließgeschwindigkeiten auftreten. In Abhängigkeit von der ermittelten Größe wird dann die Fließgeschwindigkeit der unterschiedlichen Strömungsanteile gesteuert. Zur Steuerung der Fließgeschwindigkeit können grundsätzlich unterschiedliche Einrichtungen verwendet werden, beispielsweise eine die Anströmung des ersten Zylinderrohres verändernde Steuerklappe oder querschnittsverengende Einrichtungen.

Bei zur Längsachse einer Brennkraftmaschine symmetrisch angeordneten ringförmigen Kühlräumen wird bevorzugt zu beiden Seiten eines ringförmigen Kühlraumes jeweils ein Sensor zur Bestimmung der von der Fließgeschwindigkeit abhängigen Größe angeordnet. Als Sensoren können dabei Drucksensoren, Geräuschsensoren oder Durchflußmesser eingesetzt werden, deren Meßsignal von einem Prozessor oder der ohnehin vorhandenen Motorsteuerung verarbeitet und zur Steuerung der Strömungsanteile verwendet wird. Die Sensoranordnung läßt sich dabei auf einfache Weise realisieren.

Besonders vorteilhaft ist es im Bereich der Anströmung des ersten Zylinderrohrs eine steuerbare Strömungsklappe anzuordnen, die durch ihre Stellung eine Veränderung der linken und rechten Strömungsanteile ermöglicht. Die Strömungsklappe kann somit in Abhängigkeit von ihrer Stellung das Verhältnis der Fließgeschwindigkeiten der beidseitigen Strömungsanteile auf einen gewünschten Wert einstellen. Bei symmetrisch aufgebauten Kühlräumen wird die Stellung der Strömungsklappe so gewählt, daß die zu beiden Seiten der Kühlräume ermittelten, fließgeschwindigkeitsabhängigen Größen gleiche Werte erhalten.

Die Strömungsklappe läßt sich vorteilhaft mit Piezoelementen ansteuern. Der Antrieb der Strömungsklappe kann jedoch auch mittels eines Stellmotors oder in anderer Weise erfolgen.

Um die Verteilung der Strömungsanteile in den ineinander übergehenden Kühlräumen umfassender Überwachen zu können, sieht eine Weiterbildung der Erfindung vor, daß die Fließgeschwindigkeit auch an mehreren Stellen eines oder mehrerer Kühlräume gemessen und zur Steuerung der Strömungsanteile verwendet wird. Dadurch läßt sich die Strömungsverteilung in den Kühlräumen verteilt über die gesamte Brennkraftmaschine ermitteln, um daraus dann eine optimale Steuerung der Anströmung des ersten Zylinderrohrs vornehmen zu können.

Die Messung der Fließgeschwindigkeiten der unterschiedlichen Strömungsanteile kann mittels eines Laser-Doppler-Anemometer oder akustisch aus dem Strömungsgeräusch abgeleitet werden, wenn auf Durchflußmesser oder andere mechanische Meßeinrichtungen verzichtet werden soll.
Die Erfindung wird nachfolgend anhand eines in der Zeichnung dargestellten Ausführungsbeispiels näher erläutert.

Die Zeichnung zeigt in der Draufsicht einen vereinfachten Horizontalschnitt durch eine Brennkraftmaschine mit vier in Reihe angeordneten Zylindern. Jeder der Zylinder 1 bis 4 besitzt ein Zylinderrohr 5 bis 8, die von ringförmigen Kühlräumen 9 bis 12 umgeben sind.

Die Kühlflüssigkeit strömt über einen am Zylinderblock 13 vorgesehenen Einlaß 14 in den ersten ringförmigen Kühlraum 9 ein, wobei sich die Kühlflüssigkeit in einen linken ersten Strömungsanteil 15 und einen rechten zweiten Strömungsanteil 16 aufteilt. Die weiteren Pfeile deuten die Richtung der Strömung der Kühlflüssigkeit in den ineinander übergehenden ringförmigen Kühlräumen 9 bis 12 an.

Mittels einer steuerbaren Strömungsklappe 17, die sich am Einlaß 14 befindet, können die Strömungsanteile 15, 16 verändert werden. In der dargestellten Stellung der Strömungsklappe 17 wird eine stärkere Anströmung der rechten Seite des ringförmigen Kühlraums 9 erreicht. Die Stellung der Steuerklappe 17 wird von einem Prozessor P in Abhängigkeit von der Fließgeschwindigkeit der beiden Strömungsanteile 15, 16 verändert. Zu diesem Zweck sind im Bereich des Kühlraumes 9 zwei Sensoren 18, 19 zu beiden Seiten des Zylinderrohres 5 angeordnet, die eine von der Fließgeschwindigkeit der Strömungsanteile 15, 16 abhängige Größe an eine Meßeinrichtung 20 übertragen. Die Meßeinrichtung 20 kann zur Steuerung der Strömungsklappe 17 die von weiteren Sensoren 21, 22 gelieferten Meßgrößen verarbeiten und an den Prozessor P weitergeben. Dieser ist ausgangsseitig mit einem nicht näher dargestellten Stellantrieb der Steuerklappe 17 verbunden, um diese in die jeweils gewünschte Stellung zu bringen.

Der Prozessor P kann in Verbindung mit der Meßeinrichtung 20 die Strömungsanteile 15, 16 so einstellen, daß eine gleichmäßige Strömungsverteilung in sämtlichen Kühlräumen 9 bis 12 erreicht wird. Es besteht aber auch die Möglichkeit, daß der Prozessor P die Strömungsklappe 17 unter Berücksichtigung von weiteren motorspezifischen Parametern - beispielsweise unter Berücksichtigung von Zylindertemperaturen - einstellt, so daß sich dadurch zeitweise eine gewollt ungleichmäßige Strömungsverteilung in den Kühlräumen ergibt.

### BEZUGSZEICHENLISTE

- 1 bis 4: Zylinder
- 5 bis 8: Zylinderrohr
- 9 bis 12: Kühlräume
- 13: Zylinderblock
- 14: Einlaß
- 15: Strömungsanteil
- 16: Strömungsanteil
- 17: Strömungsklappe
- 18: Sensoren
- 19: Sensoren
- 20: Meßeinrichtung
- 21: Sensoren
- 22: Sensoren
- P: Prozessor

## Patentansprüche

1. Brennkraftmaschine mit wenigstens zwei in einem Zylinderblock (13) hintereinander angeordneten flüssigksitsgekühlten Zylindern (1 bis 4), deren Zylinderrohre (5 bis 8) in ringförmigen, ineinander übergehenden Kühlräumen (9 bis 12) liegen und von der sich in Strömungsanteile (15, 16) verzweigenden Kühlflüssigkeit eines Kühlsystems umströmt werden, wobei ein erster Strömurigsanteil (15) das Zylinderrohr (5) das ersten Zylinders (1) auf der einen Seite und ein zweiter Strömungsanteil (16) das Zylinderrohr (5) auf der anderen Seite umströmt, **dadurch gekennzeichnet, daß** eine von der Fließgeschwindigkeit der Kühlflüssigkeit abhängige Größe für den ersten Strömungsanteil (15) und/oder für den zweiten Strömungsanteil (16) ermittelt wird, und daß in Abhängigkeit von dieser Größe die Fließgeschwindigkeit der Strömungsanteile (15, 16) zu steuern ist.

2. Brennkraftmaschine nach Anspruch 1, **dadurch gekennzeichnet, daß** an gegenüberliegenden Seiten eines Kühlraumes (9; 11) Sensoren (18, 19; 21, 22) zur Bestimmung der von der Fließgeschwindigkeit abhängigen Größe angeordnet sind.

3. Brennkraftmaschine nach einem der Ansprüche 1 oder 2, **dadurch gekennzeichnet, daß** über einen Prozessor (P) eine steuerbare Strömungsklappe (17) betätigt wird, wobei sich in Abhängigkeit von der Stellung der Strömungsklappe (17) das Verhältnis der Fließgeschwindigkeiten der Strömungsanteile (15, 16) verändert.

4. Brennkraftmaschine nach Anspruch 3, **dadurch gekennzeichnet, daß** die Strömungsklappe (17) eine mit Piezoelementen ansteuerbare Klappe ist.

5. Brennkraftmaschine nach einem der vorhergehenden Ansprüche, **dadurch gekennzeichnet, daß** die Fließgeschwindigkeit an mehreren Stellen eines oder mehrerer Kühträume (9, 11) gemessen und zur Steuerung der Strömungsanteile (15, 16) verwendet wird.

6. Brennkraftmaschine nach Anspruch 5, **dadurch gekennzeichnet, daß** die Fließgeschwindigkeit mittels Piezoelementen, Durchflußmesser, Drucksensoren oder Prandtlsonden ermittelt wird.

7. Brennkraftmaschine nach einem der Ansprüche 1 bis 4, **dadurch gekennzeichnet, daß** die von der Fließgeschwindigkeit abhängige Größe mittels eines Laser-Doppler-Anemometer oder akustisch aus dem Strömungsgeräusch abgeleitet wird.

## Claims

1. Internal combustion engine having at least two liquid-cooled cylinders (1 to 4) which are arranged one behind the other in a cylinder block (13) and whose cylinder pipes (5 to 8) are located in annular cooling spaces (9 to 12) which merge with one another and around which the cooling fluid of a cooling system which branches into flow portions (15, 16) flows, a first flow portion (15) flowing around the cylinder pipe (5) of the first cylinder (1) on one side, and a second flow portion (16) flowing around the cylinder pipe (5) on the other side, **characterized in that** a variable which is dependent on the flow rate of the cooling fluid is determined for the first flow portion (15) and/or for the second flow portion (16), and **in that** the flow rate of the flow portions (15, 16) can be controlled as a function of this variable.

2. Internal combustion engine according to Claim 1, **characterized in that** sensors (18, 19; 21, 22) for determining the variable which is dependent on the flow rate are arranged on opposite sides of a cooling space (9; 11).

3. Internal combustion engine according to one of Claims 1 or 2, **characterized in that** a controllable flow valve (17) is activated by means of a processor (P), the ratio of the flow rates of the flow portions (15, 16) being changed as a function of the position of the flow valve (17).

4. Internal combustion engine according to Claim 3, **characterized in that** the flow valve (17) is a valve which can be activated with piezoelements.

5. Internal combustion engine according to one of the preceding claims, **characterized in that** the flow rate is measured at a plurality of locations of one or more cooling spaces (9, 11) and is used to control the flow portions (15, 16).

6. Internal combustion engine according to Claim 5, **characterized in that** the flow rate is determined by means of piezoelements, flow rate meters, pressure sensors or Prandtl probes.

7. Internal combustion engine according to one of Claims 1 to 4, **characterized in that** the variable which is dependent on the flow rate is derived by means of a laser Doppler anemometer, or is derived acoustically from the flow noise.

## Revendications

1. Moteur à combustion interne comportant au moins deux cylindres (1 à 4) refroidis par liquide, disposés les uns derrière les autres dans un bloc de cylindre (13) et dont les alésages de cylindre (5 à 8) sont situés dans des chambres de refroidissement (9 à 12) de forme annulaire qui se prolongent l'une dans l'autre et qui sont traversées par le liquide de refroidissement d'un système de refroidissement, le liquide de refroidissement se ramifiant en fractions d'écoulement (15, 16), une première fraction d'écoulement (15) balayant un côté du pourtour de l'alésage de cylindre (5) du premier cylindre (1) et une deuxième fraction d'écoulement (16) balayant l'autre côté du pourtour de l'alésage de cylindre (5), **caractérisé en ce qu'**une grandeur dépendant de la vitesse d'écoulement du liquide de refroidissement est déterminée pour la première fraction d'écoulement (15) et/ou pour la deuxième fraction d'écoulement (16) et **en ce que** la vitesse d'écoulement des fractions d'écoulement (15, 16) est commandée en fonction de cette grandeur.

2. Moteur à combustion interne selon la revendication 1, **caractérisé en ce que** des sondes (18, 19 ; 21, 22) pour la détermination de la grandeur dépendant de la vitesse d'écoulement sont disposées sur des côtés opposés d'une chambre de refroidissement (9 ; 11).

3. Moteur à combustion interne selon l'une des revendications 1 ou 2, **caractérisé en ce qu'**un clapet d'écoulement (17) est commandé par l'intermédiaire d'un processeur (P), le rapport entre les vitesses d'écoulement des fractions d'écoulement (15, 16) se modifiant en fonction de la position du clapet d'écoulement (17).

4. Moteur à combustion interne selon la revendication 3, **caractérisé en ce que** le clapet d'écoulement (17) est un clapet apte à être commandé par des piézo-éléments.

5. Moteur à combustion interne selon l'une des revendications précédentes, **caractérisé en ce que** la vitesse d'écoulement est mesurée en plusieurs emplacements d'une ou de plusieurs chambres de refroidissement (9, 11) et est utilisée pour la commande des fractions d'écoulement (15, 16).

6. Moteur à combustion interne selon la revendication 5, **caractérisé en ce que** la vitesse d'écoulement est déterminée au moyen de piézo-éléments, de débitmètres, de sondes de pression ou de sondes de Prandtl.

7. Moteur à combustion interne selon l'une des revendications 1 à 4, **caractérisé en ce que** la grandeur dépendant de la vitesse d'écoulement est dérivée du bruit de l'écoulement au moyen d'un anémomètre à effet Laser-Doppler ou acoustiquement.
